# EUROPÄISCHE PATENTSCHRIFT

(11) **EP 3 011 541 B1**
(45) Veröffentlichungstag und Bekanntmachung des Hinweises auf die Patenterteilung: **12.06.2024**
(21) Anmeldenummer: 14721357.3
(22) Anmeldetag: 30.04.2014
(51) Int. Cl.: G07C 5/00

(54) **MODUL UND SYSTEM ZUR FAHRZEUGDIAGNOSE**
MODULE AND SYSTEM FOR VEHICLE DIAGNOSIS
MODULE ET SYSTÈME DE DIAGNOSTIC DE VÉHICULES

(30) Priorität: 19.06.2013 DE 102013211515
(43) Veröffentlichungstag der Anmeldung: 27.04.2016
(73) Patentinhaber: Robert Bosch GmbH, 70442 Stuttgart (DE)
(72) Erfinder: KUEMMEL, Eberhard, 71573 Allmersbach (DE)
(86) Internationale Anmeldenummer: PCT/EP2014/058918
(87) Internationale Veröffentlichungsnummer: WO 2014/202269

(56) Entgegenhaltungen:
- WO-A1-2004/104604
- WO-A1-2012/092668
- WO-A1-2012/103680
- DE-A1-102006 009 098
- US-A1- 2008 082 221

## Beschreibung

Die Erfindung betrifft ein System und ein Verfahren zur Fahrzeugdiagnose, insbesondere zur Kraftfahrzeugdiagnose, das eine drahtlose Datenübertragung nutzt.

### Stand der Technik

Es ist bekannt, in Kraftfahrzeugwerkstätten Daten aus einem Steuergerät des Kraftfahrzeugs auszulesen und zu analysieren, um Fehler und/oder den Verschleiß von Komponenten des Kraftfahrzeugs, wie beispielsweise des Motors, insbesondere der Einspritzanlage, der Klimaanlage, des Navigationssystems, der Abgasreinigungsanlage usw., festzustellen.

Dazu muss mit dem Kraftfahrzeug eine Werkstatt aufgesucht werden, welche die Diagnose durchführt. Der Werkstattbesuch, für den in aller Regel ein Termin vereinbart werden muss, ist für den Kraftfahrzeugbesitzer aufwändig und unbequem.

Die US 2008/082221 A1 offenbart ein Vehicle Interface Module (VIM), das über einen SAE J1962 Stecker im Fahrzeug angeschlossen ist und Zugang zu den Fahrzeug-ECU-Daten hat. Das VIM kommuniziert mit einem Mobiltelefon und sendet ihm Fahrzeug- und Ortsdaten. Das Mobiltelefon leitet diese Daten an einen Webserver weiter. Dort stehen die Daten zur Einsicht oder Weiterverarbeitung durch SW-Anwendungen zur Verfügung. Das VIM kann eine Fahrzeugdiagnose durchführen solange sich das Fahrzeug auf der Straße befindet. Es ist auch ein Server offenbart, der Zugangsmanagement und Personalisierungsinformation durchführt. Anhand der übermittelten Ortsinformation wird ein Händler ausgesucht. Ferner ist offenbart wie der Nutzer bei Installation des VIM im Fahrzeug über das Mobiltelefon auch Installationssoftware herunterladen kann.

Bei der WO 2004/104604 und der DE 10 2006 009 098 A1 erfolgt die Datenauswertung in einer Auswerteeinheit außerhalb des Fahrzeugs.

### Offenbarung der Erfindung

Es ist daher eine Aufgabe der Erfindung, die Kraftfahrzeugdiagnose zu vereinfachen und insbesondere für den Besitzer des Kraftfahrzeugs bequemer zu gestalten.

Ein Diagnosemodul ist in der Lage, Diagnosedaten, die beispielsweise den Motor, insbesondere die Einspritzanlage, die Klimaanlage, das Navigationssystems und/oder die Abgasreinigungsanlage betreffen, aus wenigstens einem Steuergerät eines Kraftfahrzeugs auszulesen, zu analysieren und Analyseergebnisse drahtlos, insbesondere über ein Mobilfunknetz und/oder das Internet, an einen Server zu übertragen.

Ein Diagnosemodul umfasst dazu insbesondere eine Kommunikationseinheit, die ausgebildet ist, um Diagnosedaten aus dem Steuergerät des Kraftfahrzeugs auszulesen; eine Diagnoseeinheit, die ausgebildet ist, die von der Kommunikationseinheit ausgelesenen Diagnosedaten zu analysieren, um eine Diagnose des Kraftfahrzeugs durchzuführen; und eine Sendeeinheit, die ausgebildet ist, um Daten, die insbesondere von der Kommunikationseinheit übertragene Diagnosedaten und/oder Ergebnisse der Analyse umfassen, von dem Kommunikationsmodul, insbesondere über ein Mobilfunknetz und/oder das Internet, an einen Server zu übertragen.

Ein erfindungsgemäßes System zur Kraftfahrzeugdiagnose umfasst wenigstens ein Diagnosemodul und darüber hinaus einen Server, der ausgebildet ist, um Diagnosedaten von dem wenigstens einen Diagnosemodul, insbesondere über ein Mobilfunknetz und/oder das Internet, zu empfangen und wenigstens einem Nutzer zur Verfügung zu stellen. Der Server ist kann dabei insbesondere ausgebildet sein, die Diagnosedaten, zu anonymisieren, bevor sie dem wenigstens einem Nutzer zur Verfügung gestellt werden.

Die Übertragung der Diagnosedaten über das Mobilfunknetz und/oder das Internet kann verschlüsselt erfolgen, um einen unbefugten Zugriff auf die Daten und/oder ein Ausspähen der Daten auf dem Übertragungsweg zu verhindern. Mit einem erfindungsgemäßen System zur Kraftfahrzeugdiagnose kann ein Kraftfahrzeugbesitzer zu einem beliebigen Zeitpunkt selbständig eine Kraftfahrzeugdiagnose durchführen, indem er zu einem beliebigen, von ihm gewünschten Zeitpunkt eine Datenverbindung zwischen der Kommunikationseinheit des Diagnosemoduls und dem Steuergerät des Kraftfahrzeugs herstellt. Dazu kann das Diagnosemodul z.B. mit einem geeigneten Steckverbinder, der in eine entsprechende Buchse (insbesondere eine "On-Borad-Daignose(OBD)-Buchse") des Kraftfahrzeugs gesteckt werden kann, ausgebildet sein.

Alternativ oder zusätzlich kann die Kommunikationseinheit ausgebildet sein, drahtlos, z. B. über eine WLAN- oder Bluetooth^{®}-Verbindung mit dem Steuergerät des Kraftfahrzeugs zu kommunizieren, um Diagnosedaten auszutauschen. Eine drahtlose Datenübertragung zwischen dem Kraftfahrzeug und der Kommunikationseinheit ist besonders bequem für den Kraftfahrzeugbesitzer, da er nicht, z.B. im Fuß- oder Motorraum des Kraftfahrzeugs, nach einer geeigneten, eventuell schwer zugänglichen und/oder ggf. verschmutzten Buchse suchen muss, um die Datenverbindung zwischen dem Diagnosemodul und dem Steuergerät des Kraftfahrzeugs herzustellen.

Das Diagnosemodul weist zusätzlich eine Diagnosemodul-Empfangseinheit auf, die ausgebildet ist, um, insbesondere über ein Mobilfunknetz und/oder das Internet, Daten von dem Server zu empfangen. Durch das Empfangen von Daten von einem geeignet ausgebildeten Server, der insbesondere eine entsprechend geeignete Sendevorrichtung aufweist bzw. mit einer solchen Sendevorrichtung verbunden ist, kann das Diagnosemodul von dem Server ferngesteuert werden.

Ein geeignet ausgebildeter Server kann erfindungsgemäß, nachdem das Diagnosemodul den exakten Typ des Kraftfahrzeugs ermittelt hat, indem es aus dem Steuergerät des Kraftfahrzeugs den Typ des Kraftfahrzeugs und/oder eine dem Kraftfahrzeug eindeutig zugeordneten Fahrzeug-Identifikationsnummer ("Vehicle Communication Number", VIN) ausgelesen und an den Server übertragen hat, eine geeignete, speziell an das jeweilige Kraftfahrzeug angepassten Diagnosesoftware auswählen und über die drahtlose Datenverbindung an das Diagnosemodul übertragen. Auf diese Weise kann die Kraftfahrzeugdiagnose durch das Diagnosemodul stets mit einer aktuellen Diagnosesoftware durchgeführt werden, die optimal an den jeweiligen konkreten Fahrzeugtyp angepasst ist.

In einer Ausführungsform weist der Server zusätzlich eine Benutzerdaten-Empfangsvorrichtung auf, die insbesondere zum Empfang von SMS- und/oder E-Mail-Nachrichten ausgebildet ist. Der Server ist dann vorzugsweise so ausgebildet, dass er die von der Benutzerdaten-Empfangsvorrichtung empfangenen Benutzerdaten zusammen mit den vom Diagnosemodul erhaltenen Diagnosedaten anzeigt. Auf diese Weise kann der Kraftfahrzeugbesitzer durch Senden einer SMS- oder E-Mail-Nachricht an den Server zusätzliche Informationen, z.B. seinen Namen und/oder seine Kontaktdaten, einschließlich seiner Telefonnummer, an den Server übertragen.

Die auf diese Weise übertragenen Kontaktdaten können dann gemeinsam mit den Diagnosedaten angezeigt werden, um es einer Werkstatt, die einen aufgrund der Diagnosedaten als notwendig erkannten Reparaturauftrag übernehmen möchte, zu ermöglichen, mit dem Kraftfahrzeugbesitzer in Kontakt zu treten. Das Anzeigen der zusätzlichen Benutzerdaten kann daran geknüpft sein, dass der Kraftfahrzeugbesitzer die Daten frei gibt indem er seine Zustimmung zum Anzeigen der Daten gibt, so dass die Daten nur nach einer entsprechenden Freigabe durch den Kraftfahrzeugbesitzer angezeigt werden. In einer Ausführungsform kann der Kraftfahrzeugbesitzer darüber hinaus auch bestimmen, dass die Daten nur Mitgliedern eines ausgewählten Benutzerkreises, die sich gegenüber dem Server z.B. durch Eingabe eines Passworts, eine Schlüsselkarte oder Ähnliches authentifiziert haben, angezeigt werden.

In einer Ausführungsform ist das Diagnosemodul zusätzlich mit einem Ortsbestimmungsmodul, z.B. einem GPS-Modul ausgestattet, dass es ermöglicht, die aktuelle Position des Kraftfahrzeugs zu bestimmen und die aktuellen Positionsdaten des Kraftfahrzeugs über die Sendevorrichtung an den Server zu übertragen, so dass der Server die aktuelle Position des Kraftfahrzeugs gemeinsam mit den zum Kraftfahrzeug gehörigen Diagnosedaten anzeigen kann.

Alternativ oder zusätzlich kann der Server ausgebildet sein, auf Grundlage der übertragenen Positionsdaten und des bekannten Fahrzeugtyps geeignete Werkstätten, die sich vorzugsweise in der Nähe der aktuellen Position des Kraftfahrzeugs befinden, anzuzeigen und/oder ggf. auf Wunsch des Kraftfahrzeugbesitzers zu kontaktieren, um anzufragen, ob sie den aktuellen Reparaturauftrag übernehmen können. Auf diese Weise können geeignete Werkstätten in der Nähe der aktuellen Kraftfahrzeugposition besonders einfach identifiziert und für den Kraftfahrzeugbesitzer bequem kontaktiert werden.

Das Diagnosemodul kann insbesondere kleine Abmessungen haben und ist vorzugsweise nicht größer als eine handlesübliche Zigarettenschachtel. Das Diagnosemodul kann beispielsweise in einer kommerziellen Einrichtung, wie z.B. einer Tankstelle, einem Autohandel, einer Werkstatt und/oder einem Einkaufszentrum käuflich erworben oder ausgeliehen werden, um eine Kraftfahrzeugdiagnose durchzuführen.

### Figurenbeschreibung:

Die Erfindung wird im Folgenden anhand der beigefügten Figuren näher erläutert. Dabei zeigt:
Figur 1 eine schematische Ansicht eines Ausführungsbeispiels eines erfindungsgemäßen Diagnosesystems mit einem Kraftfahrzeug; und
Figur 2 eine schematische vergrößerte Ansicht eines Diagnosemoduls eines erfindungsgemäßen Diagnosesystems, wie es in der Fig. 1 gezeigt ist.

Figur 1 zeigt schematisch ein Kraftfahrzeug 2 mit einem Steuergerät 4, mit der ein Diagnosemodul 6 über eine, in der Figur 1 nicht sichtbare, Steckverbindung verbunden ist.

Das Diagnosemodul 6 ist ausgebildet, um über eine in der Figur 1 nicht gezeigte die Steckverbindung Diagnosedaten aus dem Steuergerät 4 des Kraftfahrzeugs 2 auszulesen und über eine in der Figur 1 schematisch dargestellte Antenne 16 drahtlos an eine zugeordnete Empfangsstation 8 zu übertragen.

Die Antenne 16 ist in der Figur 1 nur aus Gründen der besseren Veranschaulichung außerhalb des Kraftfahrzeugs 2 gezeigt. Die Antenne 16 kann auch, anders als in der Figur 1 gezeigt, vollständig innerhalb des Kraftfahrzeugs 2 und/oder innerhalb des Diagnosemoduls 6 angeordnet sein.

Von der Empfangsstation 8 werden die empfangenen Diagnosedaten z.B. über das Internet 10, beispielsweise unter Nutzung eines Cloud-Service, an einen geeigneten Server 12 übertragen. Der Server 12 ist ausgebildet, um die empfangenen Diagnosedaten ggf. zu anonymisieren und wenigstens einen Teil der empfangenen Diagnosedaten auf einer geeigneten Anzeigevorrichtung 26 anzuzeigen.

Die Anzeigevorrichtung 26 kann, z.B. in Form eines Bildschirms, unmittelbar an bzw. in dem Server 12 angeordnet sein. Zusätzlich oder alternativ können weitere Anzeigevorrichtungen 28 vorgesehen sein, die in einem größeren räumlichen Abstand, z.B. in mit dem Diagnosesystem verbundenen Werkstätten, installiert und ebenfalls über das Internet 10, insbesondere einen Cloud-Service mit dem Server 12 verbunden sind.

Der Server 12 weist zusätzlich auch eine Empfangsvorrichtung 14 auf, die ausgebildet ist, SMS- und/oder E-Mail-Nachrichten, die insbesondere vom Kraftfahrzeugbesitzer versendet worden sein können, zu empfangen. Dazu kann auf dem Diagnosemodul 6 oder dem Zubehör wie z.B. der Bedienungsanleitung und/oder der Verpackung des Diagnosemoduls 6 eine Telefonnummer und/oder E-Mail-Adresse aufgedruckt sein, an welche die SMS bzw. die E-Mail-Nachricht zu senden ist, damit sie vom Server 12 empfangen werden kann.

Der Server 12 ist ausgebildet, um die per SMS bzw. E-Mail, ggf. nach einer Freigabe durch den Kraftfahrzeugbesitzer, zusätzlich übertragenen Daten gemeinsam mit den Diagnosedaten des Kraftfahrzeugs 2, die vom Diagnosemodul 6 übertragen worden sind, auf wenigstens einer der Anzeigevorrichtungen 26, 28 anzuzeigen. Auf diese Weise können Werkstätten, die an der Übernahme eines sich aus der Fahrzeugdiagnose ergebenen Reparaturauftrags interessiert sind, mit Hilfe der vom Kraftfahrzeugbesitzer per SMS oder E-Mail übertragenen Daten Kontakt mit dem Kraftfahrzeugbesitzer aufnehmen, z.B. um einen Werkstatttermin und/oder die Abholung des Kraftfahrzeugs 2 zu vereinbaren.

Die Figur 2 zeigt ein Ausführungsbeispiel eines Diagnosemoduls 6 in einer vergrößerten schematischen Ansicht.

Das in der Figur 2 gezeigte Ausführungsbeispiel des Diagnosemoduls 6 weist auf seiner in der Figur 2 links dargestellten Seite einen geeigneten Steckverbinder 24 auf, der es ermöglicht, das Diagnosemodul 6 in eine geeignete Buchse, die elektrisch mit einem Steuergerät 4 des Kraftfahrzeugs 2 verbunden ist, einzustecken, um eine Datenverbindung zwischen dem Steuergerät 4 und dem Diagnosemodul 6 herzustellen. Die Buchse kann insbesondere eine sogenannte On-Board-Diagnose-Buchse ("OBD-Buchse") sein.

Das Diagnosemodul 6 weist auch eine Kommunikationseinheit 18 auf, die ausgebildet ist, um Diagnosedaten, die für eine Kraftfahrzeugdiagnose erforderlich sind, über die mit dem Steckverbinder 24 hergestellte Datenverbindung aus dem Steuergerät 4 des Kraftfahrzeugs 2 auszulesen und an eine Diagnoseeinheit 20, die ebenfalls in dem Diagnosemodul 6 vorgesehen ist, zu übertragen.

Die Diagnoseeinheit 20, die insbesondere einen Mikroprozessor umfassen kann, ist ausgebildet, um auf Grundlage der von der Kommunikationseinheit 18 übertragenen Diagnosedaten eine Diagnose des Kraftfahrzeugs 2 vorzunehmen. In einem ersten Schritt kann die Diagnoseeinheit 20 den Typ und/oder die Fahrzeug-Identifikationsnummer ("Vehicle Communication Number", VIN) des aktuell untersuchten Kraftfahrzeugs 2 aus dem Steuergerät 4 auslesen und diese Daten über eine Sendeeinheit 22, die im Diagnosemodul 6 ausgebildet ist, die Antenne 16, die drahtlose Datenverbindung 34, die insbesondere über ein Mobilfunknetz hergestellt werden kann, die Empfangsstation 8 und das Internet 10 an den Server 12 übertragen.

Der Server 12 bestimmt daraufhin eine für das aktuell untersuchte Kraftfahrzeug 2 optimal geeignete Diagnosesoftware und überträgt diese über das Internet 10, eine Sendevorrichtung 9 und die drahtlose Datenverbindung 34 an die Diagnoseeinheit 20, welche die übertragene Diagnosesoftware mit einer geeigneten Diagnosemodul-Empfangseinheit 32 empfängt und in die Diagnoseeinheit 20 einspielt.

Die Sendevorrichtung 9 kann integral mit oder getrennt von der Empfangsstation 8 ausgebildet sein.

Die Diagnoseeinheit 20 führt dann mit der aktuellen und auf den jeweils zu untersuchenden Fahrzeugtyp optimal abgestimmten Diagnosesoftware, die vom Server 12, wie zuvor beschrieben, an das Diagnosemodul 6 übertragen worden ist, unter Verwendung der von der Kommunikationseinheit aus dem Steuergerät 4 des Kraftfahrzeugs 2 ausgelesenen Diagnosedaten eine Diagnose des Kraftfahrzeugs 2 durch und sendet die Diagnoseergebnisse mit Hilfe der Sendeeinheit 22 und der Antenne 16 an die Empfangsstation 8, welche die Diagnoseergebnisse über das Internet 10, insbesondere einen Cloud-Service, an den Server 12 überträgt.

Die Diagnoseergebnisse können auf wenigstens einer der Anzeigevorrichtungen 26, 28 angezeigt werden, insbesondere wenn bei der Diagnose des Kraftfahrzeugs 2 ein Fehler und/oder Wartungsbedarf des Kraftfahrzeugs 2 festgestellt worden ist.

Um die Anonymität des Kraftfahrzeugbesitzers zu gewährleisten, können die Diagnoseergebnisse anonymisiert werden, bevor sie angezeigt werden, so dass aus den angezeigten Daten keine Rückschlüsse auf die Identität des Kraftfahrzeugbesitzers und/oder des Kraftfahrzeugs 2 gezogen werden kann. Die Anonymisierung kann vom Kraftfahrzeugbesitzer bei Bedarf aufgehoben werden, um es einer Werkstatt zu ermöglichen, Kontakt mit dem Kraftfahrzeugbesitzer aufzunehmen, z.B. um einen Werkstatttermin zu vereinbaren.

Das in der Figur 2 gezeigte Diagnosemodul 6 ist zusätzlich mit einem Ortsbestimmungsmodul 30, insbesondere einem GPS-Modul ausgestattet, dass es ermöglicht, die aktuelle Position des Kraftfahrzeugs 2 zu bestimmen und über die Sendevorrichtung 22 aktuelle Positionsdaten des Kraftfahrzeugs 2 an den Server 12 zu übertragen, so dass der Server 12 die aktuelle Position des Kraftfahrzeugs 2 gemeinsam mit den zugehörigen Diagnosedaten anzeigen kann. Auf diese Weise ist es besonders einfach, das Kraftfahrzeug 2 zu orten, um die nächstgelegene Werkstatt zu ermitteln und/oder im Pannenfall Hilfe zu leisten.

Um eine unerwünschte Überwachung des Kraftfahrzeugbesitzers zu verhindern, können das Diagnosemodul 6 und/oder der Server 12 so ausgebildet sein, dass sie die aktuelle Position des Kraftfahrzeugs 2 nur bestimmen und/oder anzeigen, wenn diese Funktion von dem Kraftfahrzeugbesitzer, z.B. nach einer Panne, freigegeben worden ist.

## Patentansprüche

1. System zur Fahrzeugdiagnose mit einem Diagnosemodul (6) und einem Server (12), wobei das Diagnosemodul (6) umfasst:
a) eine Kommunikationseinheit (18), die zur Datenübertragung mit einem Steuergerät (4) eines Kraftfahrzeugs (2) ausgebildet ist;
b) eine Diagnoseeinheit (20), die ausgebildet ist, um auf Grundlage der von dem Steuergerät (4) an die Kommunikationseinheit (18) übertragenen Diagnosedaten eine Diagnose des Kraftfahrzeugs (2) vorzunehmen;
c) eine Sendeeinheit (22), die ausgebildet ist, um Diagnosedaten von dem Diagnosemodul (6) über ein Mobilfunknetz und/oder das Internet von dem Diagnosemodul (6) an einen Server (12) zu übertragen,
d) eine Empfangseinheit (32), die ausgebildet ist, um über ein Mobilfunknetz und/oder das Internet, Daten von dem Server zu empfangen;
wobei der Typ des Kraftfahrzeugs und/oder eine dem Kraftfahrzeug eindeutig zugeordnete Fahrzeug-Identifikationsnummer aus dem Steuergerät (4) in das Diagnosemodul (6) ausgelesen und von dem Diagnosemodul (6) an den Server (12) übertragen wird;
wobei der Server (12) ausgebildet ist, den empfangenen Typ des Kraftfahrzeugs und/oder die dem Kraftfahrzeug eindeutig zugeordnete Fahrzeug-Identifikationsnummer auszuwerten, um eine geeignete, speziell an das jeweilige Kraftfahrzeug angepasste, Diagnosesoftware auszuwählen und an das Diagnosemodul (6) zu übertragen;
wobei Diagnosedaten aus dem Steuergerät (4) in das Diagnosemodul (6) ausgelesen werden und mit der an das Diagnosemodul (6) übertragenen Diagnosesoftware eine Fahrzeugdiagnose durchgeführt wird und die Ergebnisse der Fahrzeugdiagnose, und optional zusätzlich die Diagnosedaten, von dem Diagnosemodul (6) an den Server (12) übertragen werden.

2. System nach Anspruch 1, wobei das Diagnosemodul (6) über eine Steckverbindung (24), die insbesondere eine OSB-Buchse umfasst, zur Datenübertragung mit dem dem Steuergerät (4) eines Kraftfahrzeugs (2) verbindbar ist.

3. System nach einem der vorangehenden Ansprüche, wobei das Diagnosemodul (6) über eine Funkverbindung, insbesondere eine Bluetooth^{®}- und/oder WLAN-Verbindung, zur Datenübertragung mit dem Steuergerät (4) eines Kraftfahrzeugs (2) verbindbar ist.

4. System nach einem der vorangehenden Ansprüche, wobei das Diagnosemodul (6) ein Ortsbestimmungsmodul (30) aufweist, das ausgebildet ist, um die aktuelle Position des Kraftfahrzeugs (2) zu bestimmen; und wobei die Sendeeinheit (22) ausgebildet ist, zusätzlich zu dem von dem Steuergerät (6) empfangenen Diagnosedaten auch Positionsdaten, welche die aktuelle Position des Kraftfahrzeugs (2) beschreiben, an den Server (12) zu übertragen.

5. System nach einem der vorangehenden Ansprüche wobei der Server (12) ausgebildet ist, Diagnosedaten zum Abruf bereit zu stellen; und
die Empfangsstation (8) ausgebildet ist, Diagnosedaten von dem Diagnosemodul (6) zu empfangen und an den Server (12) weiter zu leiten.

6. System nach einem der vorangehenden Ansprüche, wobei der Server (12) ausgebildet ist, die empfangenen Daten zu anonymisieren.

7. System nach einem der vorangehenden Ansprüche, wobei der Server (12) ausgebildet ist, von dem Diagnosemodul (6) Positionsdaten zu empfangen und auf Grundlage der empfangenen Positionsdaten Werkstätten in der Nähe des Kraftfahrzeugs (2) zu identifizieren und anzuzeigen und/oder wenigstens eine der identifizierten Werkstätten zu kontaktieren.

8. System nach einem der vorangehenden Ansprüche, wobei der Server (12) zusätzlich eine Benutzerdaten-Empfangsvorrichtung (14) aufweist und ausgebildet ist, von der Benutzerdaten-Empfangsvorrichtung (14) empfangene Benutzerdaten zusammen mit den Diagnosedaten anzuzeigen, wobei die Benutzerdaten-Empfangsvorrichtung (14) insbesondere zum Empfang von SMS-Nachrichten und/oder E-Mails ausgebildet ist.

9. Verfahren zur Fahrzeugdiagnose mit einem System nach Anspruch 1, wobei das Verfahren die Schritte umfasst:
i) Auslesen des Typs des Kraftfahrzeugs und/oder einer dem Kraftfahrzeug eindeutig zugeordneten Fahrzeug-Identifikationsnummer aus einem Steuergerät (4) des Kraftfahrzeugs in das Diagnosemodul (6) und Übertragen dieser von dem Diagnosemodul (6) an den Server (12);
ii) Auswerten des Typs des Kraftfahrzeugs und/oder der dem Kraftfahrzeug eindeutig zugeordneten Fahrzeug-Identifikationsnummer im Server (12), um eine geeignete, speziell an das jeweilige Kraftfahrzeug angepasste, Diagnosesoftware auszuwählen und Übertragung der ausgewählten Diagnosesoftware von dem Server (12) an das Diagnosemodul (6);
iii) Auslesen von Diagnosedaten aus dem Steuergerät (4) des Kraftfahrzeugs in das Diagnosemodul (6);
iv) Durchführen einer Diagnose des Kraftfahrzeugs (2) auf Grundlage der aus dem Steuergerät (4) ausgelesenen Diagnosedaten mit der zuvor übertragenen Diagnosesoftware; und
v) Übertragen der Ergebnisse der Fahrzeugdiagnose, und optional zusätzlich der Diagnosedaten, von dem Diagnosemodul (6) über ein Mobilfunknetz und/oder das Internet an den Server (12).

## Claims

1. System for vehicle diagnosis having a diagnosis module (6) and a server (12), wherein the diagnosis module (6) comprises:
a) a communication unit (18) which is designed for data transmission with a control unit (4) of a motor vehicle (2);
b) a diagnosis unit (20) which is designed to carry out a diagnosis of the motor vehicle (2) on the basis of the diagnosis data transmitted from the control unit (4) to the communication unit (18);
c) a transmit unit (22) which is designed to transmit diagnosis data from the diagnosis module (6) via a mobile radio network and/or the Internet from the diagnosis module (6) to a server (12);
d) a receive unit (32) which is designed to receive data from the server via a mobile radio network and/or the Internet;
wherein the type of the motor vehicle and/or a vehicle identification number uniquely assigned to the motor vehicle is read from the control unit (4) into the diagnosis module (6) and is transmitted from the diagnosis module (6) to the server (12);
wherein the server (12) is designed to evaluate the received type of the motor vehicle and/or the vehicle identification number uniquely assigned to the motor vehicle in order to select suitable diagnosis software specially adapted to the respective motor vehicle and transmit it to the diagnosis module (6);
wherein diagnosis data are read from the control unit (4) into the diagnosis module (6), and a vehicle diagnosis is carried out with the diagnosis software transmitted to the diagnosis module (6), and the results of the vehicle diagnosis, and optionally the diagnosis data also, are transmitted from the diagnosis module (6) to the server (12).

2. System according to Claim 1, wherein the diagnosis module (6) is connectable via a plug-in connection (24) which, in particular, comprises an OSB socket, to the control unit (4) of a motor vehicle (2) for the data transmission.

3. System according to one of the preceding claims, wherein the diagnosis module (6) is connectable via a radio connection, in particular a Bluetooth and/or WLAN connection, to the control unit (4) of a motor vehicle (2) for the data transmission.

4. System according to one of the preceding claims, wherein the diagnosis module (6) has a location determination module (30) which is designed to determine the current position of the motor vehicle (2); and wherein the transmit unit (22) is designed to transmit, in addition to the diagnosis data received from the control unit (6), position data which describe the current position of the motor vehicle (2) to the server (12) .

5. System according to one of the preceding claims, wherein the server (12) is designed to provide diagnosis data for retrieval; and
the receive station (8) is designed to receive diagnosis data from the diagnosis module (6) and forward said diagnosis data to the server (12).

6. System according to one of the preceding claims, wherein the server (12) is designed to anonymize the received data.

7. System according to one of the preceding claims, wherein the server (12) is designed to receive position data from the diagnosis module (6) and to identify and display workshops close to the motor vehicle (2) on the basis of the received position data, and/or to contact at least one of the identified workshops.

8. System according to one of the preceding claims, wherein the server (12) additionally has a user data receive device (14) and is designed to display user data received from the user data receive device (14) together with the diagnosis data, wherein the user data receive device (14) is designed, in particular, to receive SMS messages and/or emails.

9. Method for vehicle diagnosis with a system according to Claim 1, wherein the method comprises the steps of:
i) reading the type of the motor vehicle and/or a vehicle identification number uniquely assigned to the motor vehicle from a control unit (4) of the motor vehicle into the diagnosis module (6), and transmitting these data from the diagnosis module (6) to the server (12);
ii) evaluating the type of the motor vehicle and/or the vehicle identification number uniquely assigned to the motor vehicle in the server (12) in order to select suitable diagnosis software specially adapted to the respective vehicle, and transmitting the selected diagnosis software from the server (12) to the diagnosis module (6);
iii) reading diagnosis data from the control unit (4) of the motor vehicle into the diagnosis module (6);
iv) performing a diagnosis of the motor vehicle (2) on the basis of the diagnosis data read from the control unit (4) with the previously transmitted diagnosis software; and
v) transmitting the results of the vehicle diagnosis and optionally, in addition, the diagnosis data from the diagnosis module (6) via a mobile radio network and/or the Internet to the server (12).

## Revendications

1. Système de diagnostic de véhicule comprenant un module de diagnostic (6) et un serveur (12), le module de diagnostic (6) comprenant :
a) une unité de communication (18) qui est conçue pour transmettre des données avec un appareil de commande (4) d'un véhicule automobile (2) ;
b) une unité de diagnostic (20) qui est conçue pour effectuer un diagnostic du véhicule automobile (2) sur la base des données de diagnostic transmises par l'appareil de commande (4) à l'unité de communication (18) ;
c) une unité d'émission (22) qui est conçue pour transmettre des données de diagnostic, provenant du module de diagnostic (6), du module de diagnostic (6) à un serveur (12) par le biais d'un réseau de téléphonie mobile et/ou de l'Internet,
d) une unité de réception (32) qui est conçue pour recevoir des données, provenant du serveur, par le biais d'un réseau de téléphonie mobile et/ou de l'Internet ;
le type de véhicule automobile et/ou un numéro d'identification de véhicule, associé de manière unique au véhicule automobile, étant lus dans l'unité de commande (4) et envoyés dans le module de diagnostic (6) et transmis du module de diagnostic (6) au serveur (12) ;
le serveur (12) étant conçu pour évaluer le type de véhicule automobile reçu et/ou le numéro d'identification de véhicule associé de manière unique au véhicule automobile afin de sélectionner un logiciel de diagnostic approprié spécifiquement adapté au véhicule automobile respectif et le transmettre au module de diagnostic (6) ;
des données de diagnostic étant lues dans l'appareil de commande (4) et envoyées dans le module de diagnostic (6) et un diagnostic de véhicule étant effectué avec le logiciel de diagnostic transmis au module de diagnostic (6) et les résultats du diagnostic de véhicule, et éventuellement en plus les données de diagnostic étant transmis du module de diagnostic (6) au serveur (12).

2. Système selon la revendication 1, le module de diagnostic (6) pouvant être relié à l'appareil de commande (4) d'un véhicule automobile (2) afin de transmettre des données par le biais d'une liaison enfichable (24) qui comprend notamment une prise femelle OSB.

3. Système selon l'une des revendications précédentes, le module de diagnostic (6) pouvant être relié à l'appareil de commande (4) d'un véhicule automobile (2) afin de transmettre des données par le biais d'une liaison radio, en particulier d'une liaison Bluetooth^{®} et/ou WLAN.

4. Système selon l'une des revendications précédentes, le module de diagnostic (6) comportant un module de localisation (30) qui est conçu pour déterminer la position actuelle du véhicule automobile (2) ; et l'unité d'émission (22) étant conçue pour transmettre, en plus des données de diagnostic reçues par l'appareil de commande (6), également des données de position qui décrivent la position actuelle du véhicule automobile (2) au serveur (12).

5. Système selon l'une des revendications précédentes, le serveur (12) étant conçu pour fournir des données de diagnostic à des fins de récupération ; et
la station de réception (8) étant conçue pour recevoir des données de diagnostic du module de diagnostic (6) et les transmettre au serveur (12).

6. Système selon l'une des revendications précédentes, le serveur (12) étant conçu pour rendre anonyme les données reçues.

7. Système selon l'une des revendications précédentes, le serveur (12) étant conçu pour recevoir des données de position du module de diagnostic (6) et, sur la base des données de position reçues, identifier et afficher des ateliers à proximité du véhicule automobile (2) et/ou contacter au moins un des ateliers identifiés.

8. Système selon l'une des revendications précédentes, le serveur (12) comportant en outre un dispositif de réception de données utilisateur (14) et étant conçu pour afficher les données utilisateur reçues par le dispositif de réception de données utilisateur (14) conjointement avec les données de diagnostic, le dispositif de réception de données utilisateur (14) étant conçu en particulier pour recevoir des messages SMS et/ou des e-mails.

9. Procédé de diagnostic de véhicule comprenant un système selon la revendication 1, le procédé comprenant les étapes suivantes :
i) lire le type de véhicule automobile et/ou un numéro d'identification de véhicule associé de manière unique au véhicule automobile dans un appareil de commande (4) du véhicule automobile et les envoyer dans le module de diagnostic (6) et les transmettre du module de diagnostic (6) au serveur (12) ;
ii) évaluer le type de véhicule automobile et/ou le numéro d'identification de véhicule associé de manière unique au véhicule automobile dans le serveur (12) afin de sélectionner un logiciel de diagnostic approprié spécifiquement adapté au véhicule automobile respectif et transmettre le logiciel de diagnostic sélectionné du serveur (12) au module de diagnostic (6) ;
iii) lire des données de diagnostic dans l'appareil de commande (4) du véhicule automobile et les envoyer dans le module de diagnostic (6) ;
iv) effectuer un diagnostic du véhicule automobile (2) sur la base des données de diagnostic lues dans l'appareil de commande (4) à l'aide du logiciel de diagnostic précédemment transmis ; et
v) transmettre au serveur (12) les résultats du diagnostic de véhicule, et éventuellement en plus les données de diagnostic du module de diagnostic (6), par le biais d'un réseau de téléphonie mobile et/ou de l'Internet.
